# EUROPÄISCHE PATENTSCHRIFT

(11) **EP 0 763 874 B1**
(45) Veröffentlichungstag und Bekanntmachung des Hinweises auf die Patenterteilung: **25.08.1999**
(21) Anmeldenummer: 96110020.3
(22) Anmeldetag: 21.06.1996
(51) Int. Cl.: H01R 9/26

(54) **Elektrische Etagenklemme mit einem Brücker**
Staged terminal block with a shunt
Bornier étagé avec un pontage

(30) Priorität: 14.09.1995 DE 19533992
(43) Veröffentlichungstag der Anmeldung: 19.03.1997
(73) Patentinhaber: Weidmüller Interface GmbH & Co., D-32760 Detmold (DE)
(72) Erfinder: Diekmann, Jörg, 33813 Helpup (DE)
(74) Vertreter: Stracke, Alexander, Dipl.-Ing.

(56) Entgegenhaltungen:
- EP-A- 0 678 934
- DE-A- 4 223 540
- DE-U- 8 311 219

## Beschreibung

Die vorliegende Erfindung betrifft eine elektrische Etagenklemme mit etagenartig übereinanderliegenden Stromschienen mit fluchtend liegenden Stecköffnungen und einem Brücker mit Federkontakten zum Kontaktieren in den Stecköffnungen der Stromschienen. Bei einer bekannten Etagenklemme der gattungsgemäßen Art (DE 83 11 219 U1) ist ein Brücker vorgesehen, in dem in einem oberen lsoliergriff für die elektrische Kontaktierung mit den fluchtenden Stecköffnungen der Stromschienen von einem gemeinsamen oberen Querstück zwei Federkontakte nach unten vorstehen, die sich mit ihren Schmalkanten einander gegenüberliegen und die im Bereich ihrer Schmalkanten zur Bildung der Kontaktzonen mit den schlitzartigen Stecköffnungen in den Stromschienen vorgerückte Kontaktzonenbereiche bilden, wobei zwischen diesen im Bereich der innenliegenden Schmalkanten der Federkontakte eine Anschlagzone gebildet ist. Ein derartiger Brücker hat durch die einander gegenüberliegenden Federkontakte einen erheblichen Platzbedarf sowie eine schwierig herstellbare Raumgestaltung und ist insoweit nicht handhabungsbequem, als es bei der Einstekkung jeweils in die beiden fluchtend liegenden Stecköffnungen der Stromschienen eine nicht unbeträchtlichte Kraft aufzubringen gilt.

Der vorliegenden Erfindung liegt von daher die Aufgabe zugrunde, einen platzsparenden, in der Herstellung wesentlich vereinfachten und besonders handhabungsbequemen Brücker zu schaffen.

Die erfindungsgemäße Lösung ergibt sich aus dem kennzeichnenden Teil des Patentanspruches 1. Die zweiteilige Bauweise ermöglicht einerseits eine sehr einfache Herstellung der einzelnen Federkontakte, die baugleich sein können, da die Gegenläufigkeit der Kröpfungen in der jeweiligen Kontaktzone problemlos dadurch erreicht wird, daß man die beiden Federkontakte gegenflächig aneinanderlegt.

Beim Einführen eines derartigen Brückers, bei dem die Kröpfungen in den oberen, mit der Stecköffnung der oberen Stromschiene zusammenwirkenden Kontaktzone vorgesehen sind, zunächst in die Stecköffnung der oberen Stromschiene ermöglicht das vorhandene Fügespiel zu den unteren Enden der Federkontakte, daß das Hindurchführen praktisch ohne Kraft möglich ist. Treten dann die unteren Enden der beiden Federkontakte in die Stecköffnung der unteren Stromschiene ein, führt das weitere Eintreten der vorzugsweise mit Anlaufschrägen versehenen Kröpfungen der Federkontakte in die obere Stecköffnung zu einer relativen Bewegung der Kröpfungen zueinander und somit in der unteren Stecköffnung gleichzeitig zu einer Kontaktierung der Schmalkante des einen Federkontaktes an einer Kante der Stecköffnung und der Kontaktierung der anderen außenliegenden Schmalkante des anderen Federkontaktes an der gegenüberliegenden Stecköffnungskante. Es kommt damit automatisch zu einer gegenseitigen federnden Verspreizung der beiden Federkontakte in den beiden Stecköffnungen, wobei aber in äußerst handhabungsbequemer Weise die Einsteckkraft einmalig nur beim gleichzeitigen Eindrücken der Federkontakte in ihre jeweils zugehörigen Stecköffnungen aufzubringen ist, dies auch nur in der allerletzten Phase und zu einem Zeitpunkt, in dem die beiden Federkontakte in den beiden Stecköffnungen der beiden Stromschienen schon eine definierte Lage haben.

Weitere bevorzugte Ausgestaltungen ergeben sich aus den Unteransprüchen. Hervorzuheben ist eine Vergrößerung der oberen Kontaktzone durch zusätzliche Auswölbungen der Federkontakte aus ihrer Ebene heraus.

Hervorzuheben ist insbesondere ferner die Anbringung von Einführungsschrägen angrenzend an die Stecköffnung der unteren Stromschiene für die hier einzusteckenden unteren Enden und Kontaktzonen der beiden Federkontakte des Brückers.

Ein Ausführungsbeispiel einer erfindungsgemäßen elektrischen Etagenklemme mit einem derartigen Brücker wird nachstehend unter Bezugnahme auf die Zeichnung näher beschrieben.

Es zeigen:
- Figur 1: eine Etagenklemme mit eingestecktem Brücker in perspektivischer Darstellung,
- Figur 2: in Einzelansicht die beiden etagenförmig übereinander angeordneten Stromschienen und darüber einen Brücker,
- Figur 3: in sprengbildlicher Darstellung die beiden Federkontakte des Brückers und seinen Isoliergriff,
- Figur 4 und 5: eine Prinzipskizze zur Illustration der Kontaktkrafterzeugung bei einem derartigen Brücker.

Die in Figur 1 als Beispiel gezeigte Etagenklemme 1 trägt in ihrem Isolierstoffgehäuse 2 eine obere Stromschiene 3 und eine untere Stromschiene 4, die etagenartig übereinander angeordnet sind und die wie insbesondere aus Figur 2 ersichtlich Stecköffnungen 5 und 6 haben, die in montiertem Zustand fluchtend übereinanderliegen. Im dargestellten Ausführungsbeispiel tragen die Stromschienen 3, 4 Zugfedern 7 zum Anschließen elektrischer Leiter.

Zur lösbaren elektrischen Verbindung der beiden Stromschienen 3 und 4 ist ein Brücker 8 vorgesehen, der im wesentlichen aus zwei in ihrer Raumgestaltung identischen Federkontakten 9 besteht. Diese Federkontakte 9 haben im Bereich ihrer Mitte in der mit der Stecköffnung 5 der oberen Stromschiene 3 zusammenwirkenden Kontaktzone 12 an den Schmalkanten Kröpfungen 13. Die beiden Federkontakte 9 werden flächig so gegensinnig aneinandergelegt, daß die Kröpfungen 13 des einen Federkontaktes 9 gegenläufig zur Kröpfung 13 des anliegenden Federkontaktes 9 nach außen vorsteht.

An ihren oberen Enden, oberhalb der oberen Kontaktzone 12, sind die beiden Federkontakte 9 anliegend aneinander in einem lsoliergriff 15 gehalten. Die Ausgestaltung ist so getroffen, daß die beiden Federkontakte 9 hier im lsoliergriff 15 quer verschiebebeweglich aneinanderliegen. Es genügt für die Funktion nur eine geringe begrenzte Verschiebbarkeit.

Wird ein derart aufgebauter Brücker 8 zur elektrischen Verbindung der beiden Stromschienen 3 und 4 eingesteckt, gelangen zunächst die unteren Enden der Federkontakte 9 in die Stecköffnung 5 der oberen Stromschiene 3.

Gelangt nun die untere Kontaktzone 10 der beiden Federkontakte 9 in die Stecköffnung 6 der unteren Stromschiene 4, werden gleichzeitig die Kröpfungen 13 in die Stecköffnung 5 der oberen Stromschiene 3 geführt. Bei einem weiteren Durchdrücken der Federkontakte 9, bei dem die zugeordnete Wandung der Stecköffnung 5 über eine Anlaufschräge 16 auf die maximale Erhebung der Kröpfung 13 gleitet, wird hierdurch der jeweilige Federkontakt 9 gegenüber dem anderen quer verschoben und mit ihrer Schmalkante im Bereich der unteren Kontaktzone 10 gegen die Wandung der Stecköffnung 6 der unteren Stromschiene 4 gedrückt. Die Schmalkante der Kröpfung 13 jedes Federkontaktes 9 liegt an der Kante der Stecköffnung 5 an, die der Kante der Stecköffnung 6 gegenüberliegt, an der sich die Schmalkante im Bereich der Kontaktfläche 10 abstützt. Dies führt in Vollendung der Einsteckung des Brückers 8 zu einer federnden, äußerst zuverlässigen gegenseitigen Verspreizung der beiden Federkontakte 9 in der Stecköffnung 5 der oberen Stromschiene 3 und der Stecköffnung 6 der unteren Stromschiene 4. Bei denkbar geringem Kraftaufwand für die Einsteckung läßt sich so eine sehr gut Kontaktkraft in beiden Kontaktzonen 10 und 12 erzielen. In der Fig. 5 sind die Punkte der Verspreizung und der Aufbringung der Kontaktstifte durch Kraftpfeile gekennzeichnet.

In zweckmäßiger Ausgestaltung sind angrenzend an die Stecköffnung der unteren Stromschiene 4 noch zwei Einführungsschrägen 14 angeordnet, die das Einführen der Federkontakte 9 des Brückers 8 und die Einleitung der benötigten kleinen Verdrehbewegung erleichtern. Die Einführungsschrägen 14 sind zweckmäßig an das lsolierstoffgehäuse 2 der Etagenklemme 1 angeformt.

Die Federkontakte 9 weisen an ihren Schmalkanten Rastnocken 11 auf, die im Bereich der unteren Kontaktzonen 10 angeordnet sind und in Raststellung der Federkontakte 9 unterhalb der unteren Stromschiene 4 plaziert sind, wobei sie sich zweckmäßigerweise an der Unterseite der unteren Stromschiene 4 abstützen. Hierdurch wird eine Sicherung gegen ein unbeabsichtigtes Lösen aus der Verrastung gewährleistet.

## Patentansprüche

1. Elektrische Etagenklemme mit etagenartig übereinanderliegenden Stromschienen (3, 4) mit fluchtend zueinander liegenden Stecköffnungen (5, 6) und einem Brücker (8) mit Federkontakten (9) zum Kontaktieren in den Stecköffnungen der Stromschienen, **dadurch gekennzeichnet, daß** der Brücker (8) aus zwei flächig aneinanderliegenden Federkontakten (9) besteht, die an ihren unteren, mit der Stecköffnung (6) der unteren Stromschiene (4) zusammenwirkenden Kontaktzonen (10) oder in ihren oberen, mit der Stecköffnung (5) der oberen Stromschiene (3) zusammenwirkenden Kontaktzone (12) an ihren Schmalkanten gegenläufig zueinander gerichtete Kröpfungen (13) aufweisen und an ihren oberen und unteren Enden querschiebebeweglich zusammengehalten sind.

2. Etagenklemme nach Anspruch 1, **dadurch gekennzeichnet, daß** die Kröpfungen (13) mit Anlaufschrägen versehen sind.

3. Etagenklemme nach Anspruch 1, **dadurch gekennzeichnet, daß** die Federkontakte (9) in ihrer oberen Kontaktzone (12) aus ihren Ebenen nach außen gerichtete, die Stecköffnung (5) der oberen Stromschiene (3) kontaktierende Auswölbungen aufweisen.

4. Etagenklemme nach einem der vorhergehenden Ansprüche, **dadurch gekennzeichnet, daß** angrenzend an die Stecköffnung (6) der unteren Stromschiene (4) Einführungsschrägen (14) für die Federkontakte (9) des Brückers (8) vorgesehen sind.

5. Etagenklemme nach Anspruch 4, **dadurch gekennzeichnet, daß** die Einführungsschrägen (14) an das Isolierstoffgehäuse (2) der Etagenklemme (1) angeformt sind.

6. Etagenklemme nach Anspruch 1, **dadurch gekennzeichnet, daß** die Federkontakte (9) in Verschieberichtung begrenzt drehbar in einem lsoliergriff (15) angeordnet sind.

7. Etagenklemme nach Anspruch 1, **dadurch gekennzeichnet, daß** die Federkontakte (9) im Bereich der unteren Kontaktzone (10) in Verrastungsstellung unterhalb der unteren Stromschiene (4) Rastnocken (11) aufweist.

## Claims

1. An electrical tier terminal with current bars (3, 4) arranged in mutually superposed relationship in a tier assembly with plug openings (5, 6) arranged in mutual alignment and a bridge link (8) with spring contacts (9) for contacting in the plug openings of the current bars, characterised in that the bridge link (8) comprises two spring contacts (9) which bear flat against each other and which at their lower contact zones (10) which co-operate with the plug opening (6) in the lower current bar (4) or in their upper contact zones (12) which co-operate with the plug opening (5) in the upper current bar (3) have cranked portions (13) directed in mutually opposite relationship at their narrow edges and are held together for transverse pushing movement at their upper and lower ends.

2. A tier terminal according to claim 1 characterised in that the cranked portions (13) are provided with inclined run-on portions.

3. A tier terminal according to claim 1 characterised in that in their upper contact zone (12) the spring contacts (9) have curve portions which are directed outwardly out of the planes thereof and which contact the plug opening (5) in the upper current bar (3).

4. A tier terminal according to one of the preceding claims characterised in that provided adjoining the plug opening (6) in the lower current bar (4) are inclined insertion portions (14) for the spring contacts (9) of the bridge link (8).

5. A tier terminal according to claim 4 characterised in that the inclined insertion portions (14) are formed on the insulating material casing (2) of the tier terminal (1).

6. A tier terminal according to claim 1 characterised in that the spring contacts (8) are arranged in an insulating handle (15) for limited rotational movement in the direction of displacement.

7. A tier terminal according to claim 1 characterised in that the spring contacts (9) have detent projections (11) in the region of the lower contact zone (10) in a latching position beneath the lower current bar (4).

## Revendications

1. Bornier électrique à étages comportant des rails conducteurs (3, 4) superposés en étages avec des ouvertures d'enfichage (5, 6) alignées entre elles et comportant un élément de pontage (8) avec des contacts élastiques (9) pour l'établissement du contact dans les ouvertures d'enfichage des rails conducteurs, caractérisée en ce que l'élément de pontage (8) est constitué de deux contacts élastiques (9) s'appliquant à plat l'un contre l'autre, qui présentent, dans leur zone de contact inférieure (10), coopérant avec l'ouverture d'enfichage (6) du rail conducteur inférieur (4), ou dans leur zone de contact supérieure (12), coopérant avec l'ouverture d'enfichage (5) du rail conducteur supérieur (3), des coudes (13) dirigés l'un vers l'autre en sens contraire, sur leur bord étroit et qui sont maintenus ensemble mobiles en translation transversale, à leurs extrémités supérieure et inférieure.

2. Bornier à étages selon la revendication 1, caractérisée en ce que les coudes (13) sont pourvus de surfaces obliques d'arrêt.

3. Bornier à étages selon la revendication 1, caractérisée en ce que les contacts élastiques (9) présentent, dans leur zone de contact supérieure (12), des bombements orientés vers l'extérieur, hors de leurs plans, établissant le contact avec l'ouverture d'enfichage (5) du rail conducteur supérieur (3).

4. Bornier à étages selon l'une des revendications précédentes, caractérisée en ce qu'à la limite de l'ouverture d'enfichage (6) du rail conducteur inférieur (4) sont prévues des surfaces obliques d'introduction (14) pour les contacts élastiques (9) de l'élément de pontage (8).

5. Bornier à étages selon la revendication 4, caractérisée en ce que les surfaces obliques d'introduction (14) sont formées sur le boîtier (2) en matériau isolant du bornier à étages (1).

6. Bornier à étages selon la revendication 1, caractérisée en ce que les contacts élastiques (9) sont disposés dans une poignée isolante (15) de manière à pouvoir tourner dans une mesure limitée dans la direction de coulissement.

7. Bornier à étages selon la revendication 1, caractérisée en ce que les contacts élastiques (9) présentent des cames d'encliquetage (11) dans la région de la zone de contact inférieure (10), en position d'encliquetage, au-dessous du rail conducteur inférieur (4).
